# EUROPÄISCHE PATENTSCHRIFT

(11) **EP 0 245 663 B1**
(45) Veröffentlichungstag und Bekanntmachung des Hinweises auf die Patenterteilung: **27.06.1990**
(21) Anmeldenummer: 87105450.8
(22) Anmeldetag: 13.04.1987
(51) Int. Cl.: A63H 17/26, A63H 18/12

(54) **Spielfahrzeug für Spielfahrbahnen**
Toy vehicle for trackways
Véhicule jouet pour circuit miniature

(30) Priorität: 13.05.1986 DE 3615986
(43) Veröffentlichungstag der Anmeldung: 19.11.1987
(73) Patentinhaber: Hesse, Kurt, D-90763 Fürth (DE)
(72) Erfinder: Hesse, Kurt, D-90763 Fürth (DE)
(74) Vertreter: Hafner, Dieter, Dr.rer.nat., Dipl.-Phys.

(56) Entgegenhaltungen:
- FR-A- 2 372 641
- FR-A- 2 445 160
- US-A- 2 703 534

## Beschreibung

Die vorliegenden Erfindung betrifft ein Spielfahrzeug für Spielfahrbahnen mit einem vom Fahrzeugchassis getragenen elektrischen Antriebsmotor, welches durch Einschlagen der Vorderräder während der Fahrt an randseitigen Leitkörpern der Spielfahrbahn abstützbar ist, wobei das Chassis unter Bildung eines vorderen und eines rückwärtigen Chassis-Teils quergeteilt ist, der rückwärtige Chassis-Teil den Antriebsmotor und der vordere Chassis-Teil eine gemeinsame Achse für die Vorderräder um eine weitgehend senkrecht zur Spielfahrbahnebene verlaufende Achse schwenkbar trägt und die gemeinsame Achse mit einem Abschnitt eines plattenförmigen Fortsatzes in Verbindung steht, welcher bei Fahrt zur Gewährleistung der Verschwenkung derAchse im Sinne eines Einschlagens der Vorderräder mit einem in beide Richtungen drehbaren Motorritzel bis zum Erreichen der einen oder anderen Schwenkstellung reibschlüssig kontaktiert.

Ein derartiges Spielfahrzeug ist bereits aus der FR-A-2 372 641 bekannt. Bei diesem bekannten Spielfahrzeug trägt das vordere Chassis-Teil die den beiden Vorderrädern gemeinsame Achse, wobei die Verschwenkung der beiden Chassis- Teile zueinander über einen senkrecht zur Fahrebene angeordneten Drehstift erfolgt, so daß eine Verschwenkbarkeit der beiden Chassis-Teile lediglich um diesen Drehstift berum, also in einer Ebene parallel zur Fahrebene erfolgen kann. Das Motorritzel zur Durchführung der Verschwenkung steht bei diesem bekannten Spielfahrzeug in permanentem Eingriff mit einem Abschnitt des mit dem vorderen Chassis-Teile bzw. der Achse fest verbundenen Fortsatzes.

Es ist Aufgabe der vorliegenden Erfindung, ein Spielfahrzeug der gattungsgemäßen Art zu schaffen, bei dem der Eingriff des Motorritzels auf den Abschnitt des Fortsatzes lösbar ist, so daß vor allem für ein Spiel per Hand die Vorderachse frei beweglich ist. Während des Fahrbahnbetriebs soll ein Eingriff des Motorritzels jedoch gewährleistet sein. Im übrigen soll das Spielfahrzeug einen einfachen Aufbau besitzen. Diese Aufgabe wird erfindungsgemäß dadurch gelöst, daß
a) die beiden Chassis-Teile durch einen weitgehend in Fahrzeuglängsachse verlaufenden Gelenkstift mit geringem Spiel sowohl dreh- als auch kippbeweglich miteinander verbunden sind,
b) das vordere Chassis-Teil die gemeinsame Achse für die Vorderräder zur Fahrbahn hin oder von dieser weg kippbar trägt, und
c) bei Fahrt die Kontaktierung zwischen Motorritzel und Fortsatz durch Kippbewegung über den mit Spiel gelagerten Gelenkstift infolge Schubkraft erfolgt, sowie
d) im Stand die Kontaktierung durch Abkippen auf Grund des Eigengewichts der beiden Chassis- Teile aufhebbar ist.

Bevorzugt weist dabei die Achse mittig zwischen der Vorderrädern, den Fortsatz und axial auf der dem Fortsatz abgewandten Seite einen nach vorne ragenden Ansatz für die Aufnahme einer Schwenkachse für die Vorderräderachse auf. Der weiteren Erfindung gemäß kann die Achse, der Fortsatz und der Ansatz durch einen gemeinsamen Formteil, z. B. Spritzformteil, gebildet sein. Auf diese Weise ist eine aus wenigen Teilen gebildete Lenkeinrichtung für das Spielfahrzeug geschaffen, die entsprechend der jeweiligen Drehrichtung des Motors bei Fahrt selbsttätig Abschwenkungen der Vorderräder zur einen oder anderen Seite vornimmt, während Abschwenkungen der Vorderräder im Stand unterbleiben. Die Kippbewegliche Verbindung beider Chassisteile sorgt für den notwendigen Reibschluß von Fortsatz und Motorritzel bei Fahrt. Unter dem Einfluß der am rückwärtigen Chassisteil durch den Antriebsmotor ausgeübten Schubkraft kippt der vordere Chassisteil im Bereich des Gelenks nach vorne unten, wobei dann der Fortsatz an das Motorritzel angepreßt wird. Im Stand des Spielfahrzeugs hingegen kippt durch Fehlen einer Schubkraft der vordere Chassisteil mit seinem Fortsatz nach oben zurück und die Wirkverbindung von Fortsatz und Motorritzel wird aufgehoben. Schließlich führt die Anordnung des Ansatzes und die Ausbildung der Schwenkachse vor der Vorderräderachse gleichzeitig dazu, daß bei Fahrt des Spielfahrzeugs permanent ein Drehmoment auf die Achse ausgeübt wird, das im Sinne einer Ausrichtung von Achse und Vorderrädern in Längsrichtung des Fahrspielzeugs als Rückstellkraft wirkt.

Es versteht sich, daß bei Fahrt die an der Achse wirksam werdenden Abschwenkkräfte größer als die Rückstellkraft sind. Die erfindungsgemäße Ausgestaltung des Fahrspielzeugs führt somit dazu, daß durch einfache Umpolung und Drehrichtungsänderung des Antriebsmotors Abschwenkungen der Achse mit ihren Vorderrädern zur Herbeiführung einer Abstützung des Fahrspielzeugs an dem einen oder anderen Leitkörper, z. B. bei Spurwechsel, erfolgt.

Um bei abgeschwenkten Vorderrädern über die Dauer von Fahrbewegungen eine Entlastung des Motorritzels zu erreichen, wird in weiterer Ausgestaltung des Spielfahrzeugs vorgeschlagen, daß der mit dem Motorritzel reibschlüssig kontaktierende Abschnitt des Fortsatzes zu beiden Seiten durch falzartige Rücksetzungen oder Nuten begrenzt ist und daß in der einen und anderen Schwenkendstellung der Achse, die Rücksetzungen oder die Nuten unterhalb des Motorritzels stehen. Hierdurch kann das Motorritzel in den Schwenkendstellungen der Achse behinderungsfrei und ohne Kraftverlust, z. B. zu Fahrbewegungen drehen, obwohl die Vorderachse in den Schwenkstellungen bei nach vorne abgekipptem vorderen Chassisteil verbleibt.

Die Erfindung ist anhand eines Ausführungsbeispiels verdeutlicht. Hierin bedeuten:
Fig. 1 ein Chassis eines Spielfahrzeugs in Draufsicht,
Fig. 2 einen Schnitt der Fig. 1,
Fig. 3 ein Teilstück eines Spielfahrzeugs in Unteransicht,
Fig. 4 einen Teilschnitt eines Spielfahrzeugs nach der Linie IV-IV der Fig. 1 in Ruhestellung, vergrößert,
Fig. 5 einen Teilschnitt eines Spielfahrzeugs in Fahrtstellung, vergrößert,
Fig. 6 einen Teilschnitt nach der Linie VI-VI der Fig. 1, vergrößert, und
Fig. 7 einen weiteren Teilschnitt nach der Linie VII-VII der Fig. 3.

In den Fig. ist mit 1 das Chassis eines Spielfahrzeugs bezeichnet, das durch einen rückwärtigen Chassisteil 2 und einen vorderen Chassisteil 3 gebildet ist. Die beiden Chassisteile 2, 3 sind, wie insbesondere die Fig. 2 erkennen läßt, durch einen Gelenkstift 4 drehbeweglich miteinander verbunden. Der Gelenkstift 4 ist beim Ausführungsbeispiel mit geringem Spiel in einer Ausnehmung 5 des Chassisteils 2 geführt, wobdurch der Chassisteil 3 gegenüber dem Chassisteil 2 auch geringfügig abkippbar ist. Der Chassisteil 2 trägt einen elektrischen Antriebsmotor 6, der über ein Käfigwendegetriebe 7 mit Kronenrädern 8 und 9 kämmt, die auf einer Achse 10 für die Hinterräder 11 im Abstand voneinander fest aufgebracht sind. Bei Umläufen der Welle 12 des Antriebsmotors 6 können so Fahrbewegungen des Spielfahrzeugs nach vorne erreicht werden.

Auf der Welle 12 ist weiter ein Reibritzel 13 fest aufgebracht, das über einen Fortsatz 14 dreht, der mit der Achse 15 für die Vorderräder 16 fest verbunden, bevorzugt mit der Achse 15 einstückig ausgeformt ist, so daß bei Abschwenkungen des Fortsatzes 14 Schwenkbewegungen der Achse 15 entsprechend der Pfeile 17 erfolgen. Die Achse 15 ist mittels einer als Schwenkachse dienenden Schraube 18 mit dem Chassisteilßgelenkig verbunden. Die Schraube 18 durchgreift hierbei eine Bohrung in einem Ansatz 19, der die Achse 15 nach vorne überragt, wodurch bei Fahrt des Spielfahrzeugs selbsttätig eine Ausrichtkomponente zur Geradeausfahrt auf die Achse 15 ausgeübt wird.

In Ruhestellung, d. h. bei nichtdrehendem Antriebsmotor 6, kann die Achse 15, z. B. die in Fig. 1 gezeigte Stellung einnehmen. Die Vorderräder 16 nehmen dabei die Stellung für Geradeausfahrt ein. In dieser Stellung erfolgt unter dem Einfluß des Gewichts des Fortsatzes 14 eine Abkippbewegung nach rückwärts und die Reibverbindung von Fortsatz 14 und Reibritzel 15 ist, wie in Fig. 4 gezeigt, unterbrochen. Bei Anlegen des Antriebsmotors 6 an eine Stromquelle (nicht gezeigt) und Anfahren des Spielfahrzeugs wird unter dem Einfluß der Schubkraft ein nach vorne gerichtetes Kippmoment auf den Chassisteil 3 ausgeübt, der durch Abkippen den Fortsatz 14 im Bereich des Mittelabschnitts 14' mit dem Reibritzel 13 in reibschlüssige Wirkverbindung bringt (Fig. 3, 5). Entsprechend der Drehrichtung des Antriebsmotors 6 wird der Fortsatz 14 nach links oder rechts geschwenkt. Dabei werden die Achse 15 und die Vorderräder 16 mitgeschwenkt. Bei Erreichen einer Endstellung (Fig. 3) steht das Reibritzel 13 jeweils oberhalb einer Rücksetzung 20 (Fig. 7), wodurch der Reibschluß von Fortsatz 14 und Reibritzel 13 beendet ist. In dieser Stellung des Fortsatzes 14 kann das Reibsritzel 13 ohne Motorverluste reibungsfrei weiterdrehen. Etwaige Rückstellungen des Fortsatzes 14, die unter dem Einfluß von Fahrbewegungen erfolgen, werden durch jeweils neuerliche Wirkverbindungen von Fortsatz 14 und Reibritzel 13 ausgeglichen.

Bei Beendigung der Fahrbewegungen wird der Chassisteil 3 wegen Fehlen der Schubkraft mit seinem Fortsatz 14 selbsttätig in die Stellung der Fig. 4 zurückgekippt. Dabei wird der Reibschluß von Fortsatz 14 und Reibritzel 13 aufgehoben und die Achse 15 kann unter der Einwirkung einer Ausrichtkraft um die Schraube 18 selbsttätig auf Geradeausfahrt zurückschwenken. Mit 21 sind Führungskörper für das Spielfahrzeug bezeichnet, die an seitlich mit den Fahrbahnen (nicht gezeigt) verbundenen Leitkörpern abstützbar sind.

## Patentansprüche

1. Spielfahrzeug für Spielfahrbahnen mit einem vom Fahrzeugchassis (1) getragenen elektrischen Antriebsmotor (6), welches durch Einschlagen der Vorderräder (16) während der Fahrt an randseitigen Leitkörpern der Spielfahrbahn abstützbar ist, wobei das Chassis (1) unter Bildung eines vorderen und eines rückwärtigen Chassis-Teils (3, 2) quergeteilt ist, der rückwärtige Chassis-Teil (2) den Antriebsmotor (6) und der vordere Chassis- Teil (3) eine gemeinsame Achse (15) für die Vorderräder (16) um eine weitgehend senkrecht zur Spielfahrbahnebene verlaufende Achse schwenkbar trägt und die gemeinsame Achse (15) mit einem Abschnitt (14') eines plattenförmigen Fortsatzes (14) in Verbindung steht, welcher bei Fahrt zur Gewährleistung der Verschwenkung der Achse (15) im Sinne eines Einschlagens der Vorderräder (16) mit einem in beide Richtungen drehbaren Motorritzel (13) bis zum Erreichen der einen oder anderen Schwenkstellung reibschlüssig kontaktiert, dadurch gekennzeichnet, daß
a) die beiden Chassis-Teile (3, 2) durch einen weitgehend in Fahrzeuglängsachse verlaufenden Gelenkstift (4) mit geringem Spiel sowohl drehals auch kippbeweglich miteinander verbunden sind,
b) das vordere Chassis-Teil (3) die gemeinsame Achse (15) für die Vorderräder (16) zur Fahrbahn hin oder von dieser weg kippbar trägt, und
c) bei Fahrt die Kontaktierung zwischen Motorritzel (13) und Fortsatz (14') durch Kippbewegung über den mit Spiel gelagerten Gelenkstift infolge Schubkraft erfolgt, sowie
d) im Stand die Kontaktierung durch Abkippen auf Grund des Eigengewichts der beiden Chassis- Teile (3, 4) aufhebbar ist.

2. Spielfahrzeug nach Anspruch 1, dadurch gekennzeichnet, daß die Achse (15) mittig zwischen den Vorderrädern (16), den Fortsatz (14) und axial auf der dem Fortsatz (14) abgewandten Seite einen nach vorne ragenden Ansatz (19) für die Aufnahme einer Schwenkachse (18) für die Vorderräderachse aufweist.

3. Spielfahrzeug nach Anspruch 2, dadurch gekennzeichnet, daß die Achse (15), der Fortsatz (14) und der Ansatz (19) durch einen gemeinsamen Formteil gebildet sind.

4. Spielfahrzeug nach Anspruch 3, dadurch gekennzeichnet, daß der mit dem Motorritzel (13) reibschlüssig kontaktierende Abschnitt (14') des Fortsatzes (14) zu beiden Seiten durch falzartige Rücksetzungen (20) oder Nuten begrenzt ist und daß in der einen und anderen Schwenkendstellung der Achse (15), die Rücksetzungen (20) oder die Nuten im Abstand unterhalb des Motorritzels (13) stehen.

## Revendications

1. Véhicule-jouet pour circuits miniatures, qui comprend un moteur électrique d'entraînement (6) porté par le châssis de véhicule (1) et qui est agencé de manière à pouvoir venir s'appuyer contre des pièces de guidage latérales du circuit miniature par suite du braquage des roues avant (16) pendant la circulation, véhicule-jouet dans lequel le châssis (1) est partagé transversalement en une partie de châssis avant et une partie de châssis arrière (3, 2), la partie de châssis arrière (2) portant le moteur d'entraînement (6) tandis que la partie de châssis avant (3) porte, de façon pivotante autour d'un axe qui s'étend dans une large mesure transversalement au plan du circuit miniature, un axe commun (15) destiné aux roues avant (16) et dans lequel l'axe commun (15) est relié à une partie (14'), d'un prolongement (14) en forme de plaque, qui, pour assurer en circulation le pivotement de l'axe (15) dans le sens d'un braquage des roues avant (16), entre en contact avec frottement avec un pignon de moteur (13) mobile en rotation dans les deux sens, jusqu'à atteindre l'une ou l'autre des positions de pivotement, caractérisé en ce que
a) les deux parties de châssis (3, 2) sont reliées ensemble avec un faible jeu de façon aussi bien rotative que basculante par une tige d'articulation (4) s'étendant dans une large mesure parallèlement à l'axe longitudinal du véhicule,
b) la partie de châssis avant (3) porte l'axe commun (15) destiné aux roues avant (16) de manière que celui-ci puisse basculer vers le circuit ou en s'éloignant de celui-ci, et
c) en circulation, la mise en contact du pignon de moteur (13) et de la partie de prolongement (14') résulte d'un basculement par rapport à la tige d'articulation, montée avec jeu, provoqué par la force de déplacement, et en ce que,
d) à l'arrêt, le contact peut être supprimé par le basculement vers le bas sous l'action du poids propre des deux parties de châssis (3, 2).

2. Véhicule-jouet selon la revendication 1, caractérisé en ce que, au centre par rapport aux roues avant (16) et par rapport au prolongement (14) et axialement du côté opposé au prolongement (14), l'axe (15) comporte une saillie (19) dirigée vers l'avant et destinée à recevoir un axe de pivotement (18) pour l'axe des roues avant.

3. Véhicule-jouet selon la revendication 2, caractérisé en ce que l'axe (15), le prolongement (14) et la saillie (19) sont formés par une pièce moulée commune.

4. Véhicule-jouet selon la revendication 3, caractérisé en ce que la partie (14'), du prolongement (14), qui est en contact avec frottement avec le pignon de moteur (13) est délimitée sur ses deux côtés par des décrochements (20) en forme de feuillure ou par des rainures et en ce que, dans l'une ou l'autre des positions extrêmes de pivotement de l'axe (15), les décrochements (20) ou les rainures se trouvent à distance au-dessous du pignon de moteur (13).

## Claims

1. A toy vehicle for toy roadways and with an electric driving motor (6) carried by the vehicle chassis (1) and which can be braced on marginal guide members on the toy track during travelling by engagement of the front wheels (16), the chassis (1) being transversely divided to form a front and a rear chassis part (3, 2), the rear chassis part (2) carrying the driving motor (6) while the front chassis part (3) carries a common axle (15) for the front wheels (16) so that they pivot about an axis extending substantially at right-angles to the plane of the toy roadway, the common axle (15) communicating with a portion (14') of a platelike extension (14) which, during travel and in order to guarantee pivoting of the axle (15) in the sense of engaging the front wheels (16) frictionally contacts a motor pinion (13) rotatable in both directions until one or other pivoted position is achieved, characterised in that:
a) the two chassis parts (3, 2) are pivotally and also tiltably connected to each other with minimal clearance by a hinge pin (4) extending substantially in the longitudinal axis of the vehicle,
b) the front chassis part (3) carries the common axle (15) for the front wheels (16) so that it can be tilted towards or away from the roadway, and
c) during travel, contacting between motor pinion (13) and extension (14') is effected by a tilting movement via the hinge pin which is mounted with clearance, and as a result of thrust, and
d) when stationary, contacting can be cancelled out by a tilting back due to the weight of the two chassis parts (3, 4).

2. A toy vehicle according to Claim 1, characterised in that the axle (15) has centrally between the front wheels (16), the extension piece (14) and axially on the side remote from the extension piece (14) a forwardly projecting extension (19) to accommodate a pivot spindle (18) for the front wheel axle.

3. A toy vehicle according to Claim 2, characterised in that the axle (15), the extension (14) and the extension (19) are formed by a common moulded part.

4. A toy vehicle according to Claim 3, characterised in that the portion (14') of the extension (14) which frictionally contacts the motor spindle (13) is on both sides defined by rebate-like configurations (20) or grooves and in that in one or other extreme pivoted position of the axle (15), the rebate-like configurations (20) or the grooves are at a distance from and below the motor pinion

(13).
